# EUROPÄISCHE PATENTSCHRIFT

(11) **EP 0 123 825 B1**
(45) Veröffentlichungstag und Bekanntmachung des Hinweises auf die Patenterteilung: **07.06.1989**
(21) Anmeldenummer: 84102186.8
(22) Anmeldetag: 01.03.1984
(51) Int. Cl.: B07B 13/00, B07B 15/00, B03B 9/06

(54) **Sortieranlage insbesonder zur Aussortierung von Wertstoffen aus Hausmüll, Gewerbemüll, Sperrmüll, Trockenmüll, und/oder von Problem- und Gefahrenstoffe**
Sorting plant for extracting valuable products from household refuse, industrial refuse, bulky refuse, dry refuse, and/or difficult and dangerous matter
Installation de triage notamment pour extraire des produits de valeur des déchets ménagers, industriels, encombrants, secs et/ou des matières dangereuses et posant un problème

(30) Priorität: 22.04.1983 DE 3314715; 30.09.1983 DE 3335496
(43) Veröffentlichungstag der Anmeldung: 07.11.1984
(73) Patentinhaber: Maschinenfabrik Bezner GmbH & Co. KG, 88212 Ravensburg (DE)
(72) Erfinder: Fuchs, Dieter, Ing. grad., D-7981 Waldburg (DE); Stehle, Wolfgang, Dipl.-Ing., D-7981 Schlier (DE)
(74) Vertreter: Patentanwälte Eisele, Otten & Roth

(56) Entgegenhaltungen:
- CA-A- 1 110 996
- DE-C- 182 993
- DE-C- 804 191
- FR-A- 2 481 617
- GB-A- 566 183
- GB-A- 824 414
- GB-A- 2 070 978
- AGRICULTURAL ENGINEERING RECORD, Band 2, Herbst 1947 - Sommer 1949, Seiten 33-42, The National Institute of Agricultural Engineering, Silsoe, Bedfordshire, GB
- SOVIET INVENTIONS ILLUSTRATED, Woche D05, 11. März 1981, Derwent Publications Ltd., London, GB

## Beschreibung

Die Erfindung betrifft eine Sortiereinrichtung insbesondere zur Aussortierung von Wertstoffen aus Hausmüll, Gewerbemüll, Sperrmüll, Trockenmüll, und/oder von Problem- und Gefahrenstoffen nach dem Oberbegriff des Anspruchs 1.

Im Zeichen zunehmenden Umweltbewußtseins laufen heute zahlreiche Aktionen zur Wiederverwertung von Abfallstoffen. So sind insbesondere die Glascontainer mit verschiedenen Einfüllschächten für unterschiedliche Glassorten und Altpapiersammlungen bekannt geworden. Weiterhin sind Sortieranlagen bekannt, auf denen an Transportbändern eine manuelle oder maschinelle Aussortierung der Wertstoffe in Behälter stattfindet.

Die gesammelten Wertstoffe weisen nach Auswertung von Versuchen zwar einen sich über das Jahr verteilenden gleichmäßigen Anteil unterschiedlicher Wertstoffe auf. Der Anteil dieser Stoffe pro Fuhre oder pro Sammelgebiet bzw. nach besonderen Festtagen, nach der Urlaubszeit usw. kann ganz erheblich von der durchschnittlichen Jahresverteilung abweichen. Es wäre wirtschaftlich nicht vertretbar, eine Sortieranlage diesen Belastungsspitzen anzupassen, da eine 3- bis 4fache Vergrößerung der normalen Kapazität notwendig wäre. Bei einer Auslegung einer Sortieranlage auf Spitzenbelastungen würde diese deshalb im Normalfall nur zu ca. 25 % ausgelastet sein.

Bei einer bekannten Anlage (US-PS 3 595 389) werden die Wertstoffe über Förderbänder verschiedenen Arbeitsplätzen zugeführt, die mehrere Abwurfschächte für verschiedene Wertstoffe aufweisen. Unterhalb der Sotierschächte sind dann wiederum Förderbänder zum Weitertransport vorgesehen. Diese Anlage hat jedoch den Nachteil, daß sie mit Förderbändern sehr aufwendig, platzintensiv und störanfällig aufgebaut ist.

Eine weitere bekannte Sortiervorrichtung (DE-PS 874 274) verwendet als Fördermittel kreisringförmige Scheiben die kostengünstiger und störunanfälliger als Transportbänder sind. Jedoch ist auch diese Anlage nicht geeignet, einen großen Anfall an zu entsorgenden Wertstoffen kostengünstig zu verarbeiten. Insbesondere werden zum Abtransport der Wertstoffe wiederum Transportbänder verwendet.

Aus der GB-A-566 183 ist weiterhin eine Sortiervorrichtung bekannt geworden, bei welcher das zu sortierende Gut an einer kegelförmigen Fläche in verschiedene, hintereinander geschaltete Siebsegmente und von dort aus in konzentrisch verlaufende kreisringförmige Entsorgungskanäle eingebracht wird. Hierbei handelt es sich jedoch um eine Siebvorrichtung, die nicht geeignet ist, Wertstoffe aus Hausmüll usw. der Sortierung zuzuführen.

Die bekannten Anlagen sind deshalb nur mit hohen Investitionskosten und zum Teil hohem Personalbedarf an unterschiedlichen Mengen und Sortieraufgaben anpassbar. Weiterhin sind insbesondere übliche Gurtbänder zum Transport von Trockenmüll nicht geeignet, da sich zum einen bestimmte Wertstoffe verklemmen oder aufwickeln (z. B. Tonbandkassetten) können und zum anderen Transportbänder teuer sind.

Aus der Veröffentlichung AGRICULTURAL ENGINEERING RECORD Band 2,1949, S. 40 ist eine Sortiereinrichtung zur Sortierung von unterschiedlichen Gegenständen, insbesondere zum Aussortieren von Kartoffeln und Steinen bekannt geworden. Hierzu ist ein leicht ansteigendes Transportband mit einem quer zur Transportrichtung gestellten Rückhaltevorhang vorgesehen. Die schwereren Steine werden dabei auf dem Transportband in gleicher Transportrichtung belassen und unterfahren den stationären oder sich bewegenden Vorhang. Kleinere und leichtere Kartoffeln werden demgegenüber am Vorhang zurückgehalten und seitlich abgestreift.

Das gleiche Prinzip ist in der GB-A-2 070 978 aufgeführt. Hier werden jedoch durch den sich vorzugsweise bewegenden Transportvorhang die größeren Teile seitlich ausgelenkt, während die kleineren Teile unter den Vorhang hindurch können.

Die Vorrichtung gemäß der Veröffentlichung AGRICULTURAL ENGINEERING könnte zwar ebenfalls zur Sortierung von Wertstoffgemischen verwendet werden, wobei schwerere Materialien wie Flaschen o. dgl. durch den Vorhang hindurchgleiten könnten, während leichtere Materialien wie Papier o. dgl. seitlich durch den Vorhang abgestreift würden. Ein befriedigender Trenneffekt dieser unterschiedlichen Bestandteile könnte sich sicherlich nicht einstellen, da ein Großteil der körperförmigen Teile auch durch den Fangvorhang und durch die ansteigende Transportrichtung seitlich abgelenkt würden.

Auch die Sortiervorrichtung gemäß der GB-A-2 070 978 eignet sich wenig zur Sortierung von Wertstoffen, da sich auf deren rauhen Oberfläche das Wertstoffgemisch vollständig verhaken und verkletten würde.

Der Erfindung liegt die Aufgabe zugrunde, die verschiedenen Bestandteile von Wertstoffgemischen in einer hierfür optimierten Sortiereinrichtung zu sortieren, wobei diese flexibel einsetzbar ist, niedrige Herstellungs- und Betriebskosten aufweist und unempfindlich im Betrieb ist.

Diese Aufgabe wird ausgehend von einer Sortiereinrichtung der gattungsgemäßen Art durch die Merkmale des kennzeichnenden Teils des Anspruchs 1 gelöst.

Gemäß der Erfindung ist eine Sortiereinrichtung vorgesehen, die durch ein kombiniertes Bandsystem eine Trennung der flächenhaften von den körperlichen Teilen bewerkstelligt. Durch die Haftreibung des schrägen Bandes sowie durch einen Fangvorhang zur Zurückhaltung der leichten, flächenhaften Teile, durch den Trambolineffekt beim Auffallen und durch die Vibrationsbewegung der Vibrationseinrichtung sowie durch die Schwerkraft wird eine Absonderung der schweren körperförmigen Teilen von flächenförmigen Teilen erzielt. Die so getrennten Fraktionen werden weiteren Stationen einer Sortieranlage zugeführt.

Vorteilhaft ist weiterhin ein Bürstenrad am Ende der Sortiermaschine, dessen weiche Borsten leichtere Teile wie Papier, Kunststoff o. dgl. tangential wegschleudern, während schwerere Teile wie Glasflaschen weitgehend unbeeinflußt bleiben.

Insbesondere hat die erfindungsgemäße Anlage den Vorteil, daß unterschiedlichste Mengen verarbeitet und unterschiedlichste Sortieraufgaben gelöst werden können. Durch den umlaufenden Sortiertisch gelangt Nichtsortiertes immer wieder an einen nächsten oder schließlich zum gleichen Sortierplatz um letzten Endes aussortiert zu werden. Die Restfraktion wird wahlweise zwischen den Sortierplätzen, am Anfang oder am Ende der Sortierstrecke ausgetragen. Durch die spezielle Bauart der Sortieranlage kann weitgehend auf herkömmliche Gurtbänder verzichtet werden, was zu einer erheblichen Kosteneinsparung führt. Der Sortiertisch ist quasi eine kreisringförmige umlaufende Scheibe, die unempfindlich gegenüber Verschmutzungen und darüber hinaus kostengünstig ist.

Weiterhin können unterhalb dem kreisringförmigen Sortiertisch konzentrisch verlaufende Entsorgungskanäle angeordnet sein. Je nach örtlichen Gegebenheiten können jedoch auch geradlinige oder gekrümmte Entsorgungskanäle oder Förderbänder oder Container unterhalb den Abwurfschächten vorhanden sein.

Die Ausbildung des Sortiertisches als geteilte, horizontal gleichsinnig oder gegensinnig umlaufende ebene Kreisringe mit variablen Transportgeschwindigkeiten ermöglicht eine stufenlose Anpassung der Anlage an die anfallende Menge von Wertstoffen. Dabei werden die vor dem Sortiertisch bereits getrennten Fraktionen den konzentrisch verlaufenden Kreisringen zugeführt.

Die Ausbildung der Erfindung sieht Sortierbühnen vor, die als verschiebbare Kreissegmente innerhalb und/oder außerhalb des kreisringförmigen Sortiertisches angeordnet sind. Diese können bei Bedarf über einen gewissen Drehwinkelbereich mit dem Sortiertisch mitfahren.

Den Sortierbühnen sind gleiche oder verschiedene Sortierschächte zugeordnet, je nachdem welche Sortieraufgaben zu erfüllen sind. Normalerweise hat jede, einen bestimmten Sortierring zugeordnete Sortierbühne die gleiche Sortierfunktion, d. h. es werden an der ersten Sortierbühne die gleichen Wertstoffe in die Sortierschächte aussortiert wie in der darauffolgenden. Die Sortierschächte sind jeweils mit einem bestimmten Entsorgungskanal unterhalb des Sortiertisches verbunden.

In weiterer Ausgestaltung der Erfindung werden die sortierten Wertstoffe in den Entsorgungskanälen unterhalb dem Sortiertisch abgeworfen, in welchen das darin befindliche Material zu einer an jeder beliebigen Stelle anzubringenden Auslaßöffnung transportiert wird. Die Auslaßöffnungen werden manuell oder maschinell betätigt.

Die einzelnen Arbeitsplätze können sowohl als manuelle oder automatische Arbeitsplätze zur Sortierung ausgestaltet sein. So kann die Anlage insbesondere zu einem späteren Zeitpunkt mit einem maschinellen Leseplatz beispielsweise zur vollautomatischen Farbsortierung von Flaschen nachträglich ausgerüstet werden.

Im Ausgestaltung der Erfindung ist vorgesehen, daß neben dem Sortiertisch weitere Zwischenbunkerstrecken bzw. Ausschleusestrecken vorgesehen sind, zur Zwischenlagerung der Wertstoffe oder zur Anordnung von Sonderarbeitsplätzen. Durch diese Maßnahme kann die Kapazität der Anlage beliebig vergrößert werden wobei insbesondere eine Sortierung von Wertstoffen möglich ist, die über die Anzahl der vorhandenen Entsorgungskanäle hinausgeht. Sind die Entsorgungskanäle durch bestimmte darin aufzunehmende Wertstoffe belegt, so können andere Wertstoffe in der Zwischenbunkerstrecke gelagert werden um später in einer gesonderten Sortierung verarbeitet zu werden.

Alle Sortierplätze sind gleich ausgestaltet so, daß an jeder beliebigen Stelle des Sortiertisches ein Zugriff zu den Entsorgungskanälen bzw. Containem möglich ist, in die die unterschiedlichen Wertstoffe einsortiert werden. Die Entsorgungskanäle können dabei nach außen oder nach innen erweitert werden, um die nötige Anzahl von verschiedenen Entsorgungskanälen zu schaffen. Selbstverständlich können die Sortierarbeitsplätze sowohl innerhalb als auch außerhalb des umlaufenden Sortiertisches angeordnet sein.

Ein vorteilhaftes und zweckmäßiges Ausführungsbeispiel der Erfindung ist in der Zeichnung dargestellt und in der nachfolgenden Beschreibung näher erläutert. Es zeigen
Fig. 1 eine Seitenansicht der Sortiereinrichtung zur Trennung körperförmigen von flächenförmigen Teilen,
Fig. 2 eine Draufsicht der Anlage nach Fig. 1,
Fig. 3 eine Draufsicht der, der Sortiereinrichtung nach Fig. 1 und 2 zugeordneten Sortieranlage mit entsprechenden Schnitten zur Darstellung der darunterliegenden Ebene,
Fig. 4 einen Schnitt entlang der Linie I-I in Fig. 3.

Es wird zunächst die in den Fig. 3 und 4 dargestellte Sortieranlage 10 beschrieben. Sie besteht aus einem kreisringförmigen ebenen horizontal umlaufenden Sortiertisch 11, der in zwei konzentrisch umlaufende Kreisringe 11, 11 a aufgeteilt ist, deren Umlaufgeschwindigkeiten stufenlos regelbar sind. Dem Sortiertisch 11 sind mehrere gleiche Sortierbühnen 12 innerhalb und außerhalb des Kreisrings zugeordnet, die als manuelle oder automatische Leseplätze ausgebildet sein können. Die Sortierbühnen sind kreissegmentförmig ausgebildet und fest oder drehbar gelagert, so daß sie über einen Fußschalter gesteuert, dem laufenden Sortiertisch nachfahren können. Jede Sortierbühne kann mehrere Sortierer, z. B. vier, aufnehmen, um den nötigen Arbeitsanfall zu bewerkstelligen. Dem Sortiertisch 11 ist eine Vorsortierstrecke 13 vorgeschaltet, an welcher Großkartonagen z. B. mit einem handgeführten Saugheber erfaßt und direkt einem gesonderten Förderband bzw. einem Container zugeführt werden. Hierdurch braucht der Sortiertisch 11 nicht auf die Größe derartiger Großgegenstände ausgebildet zu sein.

Zwischen der Vorsortierstrecke 13 und dem Sortiertisch 11 ist die erfindungsgemäße Sortiermaschine 14 vorgesehen, die noch näher erläutert wird. Von der Vorsortierstrecke 13 werden die ankommenden Wertstoffe auf die Sortiermaschine 14 oder den umlaufenden Sortiertisch 11 geführt.

Jede Sortierbühne 12 ist mit Sortierschächten 15 ausgestattet, die zu Entsorgungskanälen 16 führen, die unterhalb des Sortiertisches parallel bzw. auf konzentrischen Bahnen angeordnet sind. Die Entsorgungskanäle 16 haben an einer oder mehreren Stellen Durchlaßöffnungen 17, durch die das in den Entsorgungskanälen gesammelte Wertmaterial ausgeführt wird. Unter den Durchlaßöffnungen 17 können Container oder Förderbänder stehen, die die sortierten Wertstoffe von der Sortieranlage wegtransportieren. Die Sortierschächte können jedoch auch mit geradlinigen oder gekrümmten Entsorgungskanälen oder direkt mit Containern verbunden sein.

Die Sortieranlage nach Fig. 3 und 4 soll anhand ihrer Funktion näher beschrieben werden.

Die zu sortierenden Wertstoffe wie Glas, Karton, Papier, Kunststoff usw. werden der Sortieranlage unsortiert zugeführt und gelangen an die Vorsortierstrecke 13 wo zunächst die Großkartonagen und nicht in der Anlage sortierbare Gegenstände dem Transportband entnommen werden. Sofern es die Belastung durch Großkartonagen zuläßt, kann an diesem Vorsortierplatz bereits eine Aussortierung weiterer Wertstoffe wie Glas, Papier, Kunststoff usw. vorgenommen werden. Hierzu ist der Vorsortierplatz ebenfalls mit entsprechenden Sortierschächten 15 ausgerüstet.

Analog zu dieser Sortierbühne werden weitere zwei, drei oder vier Sortierbühnen 12 am Sortiertisch 11 vorgesehen. Durch deren kreisförmige Anordnung beträgt die größte Entfernung der Sortierplätze untereinander nur ca. 5 m. Dies bringt den Vorteil mit sich, daß, wenn zwei Ringe 11, 11a vorgesehen sind, die Sortierer je nach Belastung flexibel an jedem Sortierring eingesetzt werden können. An einem Ring sortiert jeder Sortierer prinzipiell alles.

Das von der Vorsortierstrecke 13 nicht absortierte Material wird dem kreisringförmig umlaufenden Sortiertisch mit einem Durchmesser von ca. 7 m über die Förderstrecke 14 übergeben. Die Sortierbühnen 12 sind an der Innen- und/oder Außenkante des Sortiertisches 11 angeordnet. Zweckmäßigerweise wird ein umlaufendes Magnetband 21 vorgesehen, welches entweder schon an der Vorsortierstrecke 13 oder am Sortiertisch 11 quer angeordnet ist.

Durch die erfindungsgemäße Konzeption ist es möglich, daß an allen Sortierbühnen alle Wertstoffe aussortiert werden können. Hierdurch können Wertstoffe, die an vorhergehenden Sortierbühnen entweder übersehen oder durch Überlastung nicht absortiert werden konnten, ebenfalls noch erfaßt werden. Tritt eine Überbelastung auf, so wird z. B. eine vierte Sortierbühne ebenfalls besetzt und bei weiteren Fraktionen der darunterliegende Entsorgungskanal um weitere Kammern erweitert.

Die Entleerung der Entsorgungskanäle erfolgt derart, daß ein mittig gelagerter Schieber in den Entsorgungskanälen 16 rundum läuft und das darin befindliche Material zu einer an jeder beliebigen Stelle anzuordnenden Öffnung 17 transportiert. Der Antrieb des Schiebers erfolgt z. B. über einen auf das Gummirad wirkenden Getriebemotor.

Zur Erhöhung der Austragsleistung kann die Drehgeschwindigkeit des Schiebers oder die Anzahl der Schieber oder beides erhöht werden. Die Kapazität des Entsorgungsbereichs reicht auch dann aus, wenn durch Hinzufügen von Sortiermaschinen die gesamte Anlagenleistung wesentlich gesteigert wird.

Eine Erweiterung der Anlage ist problemlos dadurch möglich, daß um die Sortieranlage herum sternförmig eine beliebige Anzahl Sortiermaschinen angeordnet werden. Verbindet man diese Sortiermaschinen weiterhin mit einer Zwischenbunkerstrecke, so ergeben sich hieraus weitere Vorteile des Systems. Über den Zwischenbunker kann einerseits erreicht werden, daß die unterschiedlichen und stoßweise anfallenden Wertstoffsortimente gleichmäßig verteilt einer auf den statistischen Anfall der jeweiligen Sortimente ausgelegten Sortiermaschine oder Handlesestrecke zugeführt werden können. Andererseits besteht die Möglichkeit, spezielle Sortieraufgaben zu speichern. Diese Sortieraufgaben können dann nach Stillsetzung der Wertstoffzufuhr in einem gesonderen Arbeitsgang durchgeführt werden.

Hierzu wird folgendes Beispiel aufgezeigt : Die Wertstoffsortierung erfolgt über die Dauer von 6 Stunden pro Tag maschinell und manuell in die Fraktionen Kartonagen, Papier 1, Papier 2, Glas weiß, Glas grün, Glas braun, Kunststoffe, Eisen-und Nichteisenmetalle. Zur Entsorgung sind 5 Entsorgungskanäle 16 vorhanden die die unterschiedlichen Materialien aufnehmen. Die Entsorgung der darüber hinausgehenden Fraktionen erfolgt direkt bzw. über entsprechende Förderelemente. Nach Abschaltung der Wertstoffzufuhr zur Sortieranlage kann die in einem Zwischenbunker 19 gelagerte, noch zu sortierende Restfraktion über eine entsprechende Austragsvorrichtung dem Rundtisch zugeführt werden. Die Sortierung erfolgt dann wie beschrieben entweder manuell oder maschinell, wobei die Entsorgung über die 5 Entsorgungskanäle 16 erfolgt, die inzwischen von den alten Fraktionen geleert wurden. Sollen die zur Hauptsortierung eingesetzten Container nicht ausgetauscht werden, ist es lediglich erforderlich, weitere beliebig am Umkreis angeordnete Durchlaßöffnungen durch Schieber zu öffnen. Die verschiedenen Fraktionen werden dann vom Schieber direkt in einen anderen Container oder aber auf entsprechende Förderelemente abgeworfen. Durch diese Verfahrensweise kann die Sortieranlage zur Sortierung von wesentlich mehr Fraktionen verwendet werden, als dies den Entsorgungskanälen entspricht. Selbstverständlich kann die Anlage jederzeit mit weiteren Entsorgungskanälen 16 erweitert werden.

Die erfindungsgemäße Sortiereinrichtung nach Fig. 1 und 2 wird in dem zuvor beschriebenen Anlagenkonzept als « Sortiermaschine eingesetzt. Diese Sortiereinrichtung 14 wird zweckmä- βigerweise zwischen der Vorsortierstrecke 13 und dem Sortiertisch 11 angeordnet ist. Das ankommende Wertstoffgemisch wird dabei in verschiedene Fraktionen, insbesondere in flächige leichte und körperförmige schwere Teile getrennt, da hierdurch die anschließenden Sortiervorgänge besser dimensioniert werden können. Die Sortiereinrichtung 14 besteht aus einem breitdimensionierten, in Transportrichtung 23 ansteigenden Förderband 24 mit gegenüber einer Horizontalebene schrägen Transportebene 25. Mittels einer Vibrationseinrichtung 28 wird dieses schräge und ansteigende Transportband 24 in leichte Schwingbewegungen versetzt. Der Fördergurt 25 selbst hat einen hohen Reibwert, so daß hierdurch leichte bzw. flächige Teile (z. B. Papier) daran haften und in Transportrichtung 23 auf dem Band 24 verbleibend gefördert werden. Körperförmige bzw. schwere Teile wie Flaschen usw. rollen oder rutschen dagegen auf der Schräge weg und werden in einem darunter liegenden ebenen oder gemuldeten, in Transportrichtung ansteigenden Förderband 27 gesammelt und weiter transportiert.

Schräg zur Längskante des Förderbandes 24 ist in seinem dem Transportband 27 zugewandten Bereich ein Fangvorhang 29 in Form eines Kettenvorhangs vorgesehen, der ebenfalls die leichteren Teile zurückhält während schwere Teile hindurchgleiten können. Die gegenüber dem Transportband 24 schräge Anordnung des Kettenvorhangs 29 bewirkt, daß dieser nicht so leicht verstopft wird. Das Wertstoffgemisch wird am Bandanfang der Vorsortierstrecke 14 übergeben. Durch den Aufprall beim Herabfallen (Trambolineffekt) sowie durch die leicht schwingende Bewegung des Trennbandes 24 werden die Materialien entmischt. Durch die schwingende Bewegung des Förderbandes ergibt sich eine Rückfederwirkung auf die körperförmigen Teile, was die Trennwirkung begünstigt. Bei der Sortiermaschine wirken demnach die Haftreibung und der Trambolineffekt des Trennbandes 24, die Vibration der Vibrationseinrichtung 28 und die Schwerkraft zusammen. Hierdurch ist eine gezielte Sortierung möglich.

Die Transportbänder 24, 27 können vorteilhafterweise auch aus einem einzigen, entsprechend geformten Band bestehen. Wahlweise kann das Transportband 27 muldenförmig ausgebildet sein.

Am Ende des unteren Transportbandes 27 (wahlweise auch am oberen Band 24) ist eine weitere Trennvorrichtung für Teile in Form eines Bürstenrads 30 vorgesehen. Die in der Fig. 1 mit horizontaler Drehachse 31 dargestellte Rotationseinrichtung erfaßt mit seinen weichen Bürstenhaaren die leichten Teile 32 und schleudert sie tangential weg, während die schweren Teile 33 unbeeinflußt nach unten fallen. Das Bürstenrad ist ähnlich einer Waschbürste in einer Kfz-Waschanlage aufgebaut.

Die Sortiereinrichtung 14 trennt das Wertstoffgemisch im wesentlichen in Papier und Flaschen o. dgl. auf. Diese Fraktionen werden dann den beiden Kreisringen des Sortiertisches zugeführt.

## Patentansprüche

1. Sortiereinrichtung zur Aussortierung von Wertstoffen aus Hausmüll, Gewerbemüll, Sperrmüll, Trockenmüll und/oder von Problem- und Gefahrenstoffen, insbesondere zur Trennung körperförmigen von flächigen Teilen, mit einem breiten, in Transportrichtung ansteigenden Förderband (24), das einen zur Bewegungsrichtung des Förderbandes (24) winklig angeordneten Fangvorhang (29) aufweist, dadurch gekennzeichnet, daß das Förderband (24, 25) eine, quer zur Bewegungsrichtung abfallende oder schräge, einen hohen Reibwert aufweisende, in Schwingbewegung versetzbare Transportebene (25) aufweist, auf der, der Fangvorhang (29) schräg zur parallel zur Bewegungsrichtung verlaufenden Längskanten des Förderbandes (24) verläuft, und daß an der unteren Längskante (26) des schrägen Förderbandes (24) ein weiteres ebenes oder gemuldetes, vorzugsweise in Transportrichtung (23) ansteigendes Förderband (27) vorgesehen ist.

2. Sortiereinrichtung nach Anspruch 1, dadurch gekennzeichnet, daß das schräge erste Förderband (24) mit dem daran anschließenden, vorzugsweise als Mulde ausgebildeten Förderband (27) eine durchgehende Transporteinheit bildet.

3. Sortiereinrichtung nach Anspruch 1 oder 2, dadurch gekennzeichnet, daß am Ende des Förderbandes (27) ein Bürstenrad (30) mit horizontaler oder vertikaler Drehachse (31) mit langen, flexiblen Bürstenhaaren vorgesehen ist.

4. Sortiereinrichtung nach Anspruch 1, dadurch gekennzeichnet, daß der Transportebene (25) und dem Förderband (27) unterschiedliche Kreisringe (11, 11 a) einer Sortieranlage (10) zugeordnet sind.

5. Sortiereinrichtung nach Anspruch 4 mit einem in einer oberen Ebene angeordneten Transportmittel, welches das zu sortierende Gut wenigstens zwei Sortierarbeitsplätzen zuführt, wobei den Sortierarbeitsplätzen nach unten, zu den jeweiligen Aufnahmen für die einzelnen auszusortierenden Stoffe führende Sortierschächte zugeordnet sind, dadurch gekennzeichnet, daß wenigstens zwei horizontal gleichsinnig oder gegenläufig umlaufende ebene Kreisringe (11, 11 a) vorgesehen sind, mit Sortierarbeitsplätzen (12) und zugeordneten Sortierschächten (15).

6. Sortiereinrichtung nach Anspruch 5, dadurch gekennzeichnet, daß die Sortierarbeitsplätze (12) auf einer, als Kreissegment ausgebildeten, drehbar gelagerten Sortierbühne (12) innerhalb und/oder außerhalb des kreisringförmigen Sortiertisches (11) angeordnet sind, wobei jeder Sortierbühne (12) gleiche oder verschiedene Sortierschächte (15) zugeordnet sind.

7. Sortiereinrichtung nach Anspruch 5, dadurch gekennzeichnet, daß Kreisringe (11, lla) mit regelbarer Transportgeschwindigkeit vorgesehen sind.

8. Sortiereinrichtung nach einem oder mehreren der Ansprüche 5 bis 7, dadurch gekennzeichnet, daß konzentrisch verlaufende Entsorgungskanäle (16) für die Sortierschächte (15) vorgesehen sind, die jeweils ein oder mehrere nach unten oder seitlich abführende Austragsöffnungen (17) aufweisen, wobei Mittel vorgesehen sind, zum Transport der sortierten Stoffe zu diesen Austragsöffnungen, vorzugsweise Container, Transportsysteme oder Weiterverarbeitungseinrichtungen wie Ballenpressen für Papier, Zerkleinerungsanlagen usw.

9. Sortiereinrichtung nach einem oder mehreren der Ansprüche 5 bis 8, dadurch gekennzeich- _ net, daß die Sortierarbeitsplätze als Handleseplätze und/oder als maschinelle Sortierplätze (19) ausgebildet sind und daß vom Sortiertisch (11) Ausschleusestrecken oder Zwischenbunkerstrecken (20) abzweigbar sind, zur Zwischenlagerung und/oder zur Anordnung von Sonderarbeitsplätzen.

## Claims

1. Sorting device for the sorting of valuable materials from household garbage, industrial garbage, bulky garbage, dry garbage and/or substances presenting problems and risks, especially for the separation of three-dimensional from flat objects, comprising a wide conveyor belt (24) ascending in the conveying direction, which possesses a capture curtain (29) disposed at an angle to the direction of movement of the conveyor belt (24), characterized in that the conveyor belt (24, 25) has a conveying plane (25) descending or inclined transversely to the direction of movement, having a high coefficient of friction and capable of being set in vibrational movement, on which the capture curtain (29) extends obliquely to the longitudinal edges of the conveyor belt (24) parallel to the direction of movement, and that a further flat or trough-shaped conveyor belt (27), preferably ascending in the direction of conveying (23), is provided at the lower longitudinal edge (26) of the inclined conveyor belt (24).

2. Sorting device according to Claim 1, characterized in that the inclined, first conveyor belt (24) constitutes, together with the preferably trough-shaped conveyor belt (27) adjoining thereto, a continuous conveying unit.

3. Sorting device according to Claim 1 or 2, characterized in that a rotary brush (30) with horizontal or vertical axis of rotation (31) and having long, flexible bristles is provided at the end of the conveyor belt (27).

4. Sorting device according to Claim 1, characterized in that different annular zones (11, 11 a) of a sorting installation (10) are associated with the conveying plane (25) and with the conveyor belt (27).

5. Sorting device according to Claim 4, comprising a conveying means disposed in an upper plane, which feeds the materials to be sorted to at least two sorting workplaces, sorting shafts leading downwards to the relevant reception points for the individual materials to be sorted being associated with the sorting workplaces, characterized in that at least two flat annular zones (11, 11a), revolving horizontally in the same or opposite directions, are provided, having sorting workplaces (12) and associated sorting shafts (15).

6. Sorting device according to Claim 5, characterized in that the sorting workplaces (12) are disposed on a rotatably mounted sorting platform (12), constructed as a circular segment, inside and/or outside the annular sorting table (11), like or different sorting shafts (15) being associated with each sorting platform (12).

7. Sorting device according to Claim 5, characterized in that annular zones (11, 11 a) with controllable conveying speed are provided.

8. Sorting device according to one or more of Claims 5 to 7, characterized in that concentrically extending disposal shafts (16) for the sorting shafts (15) are provided, which each comprise one or more downwardly or laterally discharging discharge openings (17), means being provided for conveying the sorted materials at these discharge openings, preferably containers, conveying systems or further processing devices such as baling presses for paper, crushing plants etc.

9. Sorting device according to one or more of Claims 5 to 8, characterized in that the sorting workplaces are constructed as hand sorting places and/or as mechanical sorting places (19), and that locking-out zones or intermediate bunker zones (20), for temporary storage and/or for the provision of special workplaces, may be branched off from the sorting table (11).

## Revendications

1. Installation de triage pour extraire des produits de valeur de déchets ménagers, industriels, encombrants, secs et/ou de matières dangereuses et posant des problèmes, en particulier pour la séparation de parties à trois dimensions de parties à deux dimensions, comportant un tapis roulant large (24) montant dans la direction de transport, qui présente un rideau d'arrêt (29) disposé sous un angle par rapport à la direction de mouvement, du tapis roulant (24), caractérisée en ce que le tapis roulant (24, 25) comporte un plan de transport (25) qui peut osciller, présentant un coefficient de frottement élevé, incliné ou oblique perpendiculairement à la direction de mouvement, sur lequel le rideau d'arrêt (29) s'étend de façon inclinée par rapport aux arêtes longitudinales, s'étendant parallèlement à la direction de mouvement, du tapis roulant (24), et en ce qu'un autre tapis roulant plan ou formé en auge (27), montant de préférence dans la direction de transport (23) est prévu sur l'arête longitudinale inférieure (26) du tapis roulant incliné (24).

2. Installation de triage selon la revendication 1, caractérisée en ce que le premier tapis roulant incliné (24) forme avec le tapis roulant (27) qui lui est raccordé, de préférence conformé en auge, une unité de transport continue.

3. Installation de triage selon la revendication 1 ou 2, caractérisée en ce qu'à l'extrémité du tapis roulant (27), on prévoit une roue à brosse (30) ayant un axe de rotation horizontal ou vertical (31), présentant de longs filaments souples.

4. Installation de triage selon la revendication 1, caractérisée en ce que, au plan de transport (25) et au tapis roulant (27), sont associées différentes couronnes (11, 11 a) d'une installation de triage (10).

5. Installation de triage selon la revendication 4 comportant un moyen de transport disposé dans un plan supérieur, lequel amène la matière à trier à au moins deux emplacements de triage, des gaines de triage orientées vers le bas conduisant aux réceptions respectives pour les matières individuelles à trier, étant associées aux emplacements de triage, caractérisée en ce qu'au moins deux couronnes planes tournant horizontalement dans le même sens ou en sens contraire (11, 11 a) sont prévues, avec des emplacements de triage (12) et des gaines de triage associées (15).

6. Installation de triage selon la revendication 5, caractérisée en ce que les emplacements de triage (12) sont agencés sur une plate-forme de triage (12) montée rotative, réalisée sous forme d'un arc de cercle à l'intérieur et/ou à l'extérieur de la table de triage en forme de couronne (11), des gaines de triage identiques ou différentes (15) étant associées à chaque plate-forme de triage (12).

7. Installation de triage selon la revendication 5, caractérisée en ce que les couronnes (11, 11 a) présentent une vitesse de transport réglable.

8. Installation de triage selon une ou plusieurs des revendications 5 à 7, caractérisée en ce que des canaux d'évacuation (16) s'étendant concentriquement pour les gaines de triage (15) sont prévus, lesquels présentent, à chaque fois, une ou plusieurs ouvertures d'évacuation (17) orientées vers le bas ou latéralement, des moyens étant prévus pour le transport des matières triées à ces ouvertures d'évacuation, de préférence des conteneurs, des systèmes de transport ou des dispositifs de traitement ultérieur comme des presse-balles pour du papier, des installations de fragmentation, etc...

9. Installation de triage selon une ou plusieurs des revendications 5 à 8, caractérisée en ce que les emplacements de triage sont réalisés sous forme d'emplacements de travail manuels et/ou mécaniques (19) et en ce que des sas ou silos intermédiaires (20) sont séparables de la table de triage (11) pour l'entreposage et/ou l'agencement d'emplacements de travail particuliers.
